# EUROPÄISCHE PATENTSCHRIFT

(11) **EP 0 398 068 B1**
(45) Veröffentlichungstag und Bekanntmachung des Hinweises auf die Patenterteilung: **20.01.1993**
(21) Anmeldenummer: 90108238.8
(22) Anmeldetag: 30.04.1990
(51) Int. Cl.: F16B 7/04

(54) **Trägerverbindung**
Connection for beams
Assemblage pour poutres

(30) Priorität: 19.05.1989 DE 8906210 U
(43) Veröffentlichungstag der Anmeldung: 22.11.1990
(73) Patentinhaber: Kaesbohrer, Christoph, D-81829 München (DE)
(72) Erfinder: Kaesbohrer, Christoph, D-81829 München (DE)
(74) Vertreter: Grättinger, Günter

(56) Entgegenhaltungen:
- EP-A- 0 238 457
- DE-A- 3 613 400
- FR-A- 2 263 408
- GB-A- 2 164 674
- US-A- 3 786 612

## Beschreibung

Die Erfindung betrifft eine Trägerverbindung bestehend aus mindestens zwei Trägern und einer Verbindungseinheit, wobei die Verbindungseinheit aus mindestens einem Verbindungselement besteht, welches mit den Endabschnitten der zu verbindenden Träger teleskopartig zusammenwirkt.

Für zahlreiche Einsatzzwecke werden Trägerkonstruktionen verwendet, welche aus einer Vielzahl von miteinander verbundenen Trägern aufgebaut sind. So ist es beispielsweise im Messebau weit verbreitet, vollständige Messestände als Trägerkonstruktionen auszuführen. Derartige Trägerkonstruktionen gestatten ein hohes Maß an Flexibilität hinsichtlich der Gliederung und des Aufbaus des Messestandes insbesondere hinsichtlich der Anordnung der verschiedenen Funktionsbereiche, wie z.B. Präsentationsflächen, Besprechungsräume etc. Ferner werden Trägerkonstruktionen unter Verwendung gattungsgemäßer Trägerverbindungen beispielsweise für die Installation von Beleuchtungskörpern etc. eingesetzt.

Eine gattungsgemäße Trägerverbindung ist aus der US-A-3 786 612 bekannt. Die Träger der bekannten Trägerverbindung sind doppelkastenförmig aufgebaut. In die beiden entsprechenden Hohlräume der Träger ragen zwei ebenfalls kastenförmig ausgebildete Schenkel des Verbindungselements. Die Träger können auf den Schenkeln des Verbindungselements in Längsrichtung verschoben und in verschiedenen Positionen bezüglich einander mittels Nieten, welche korrespondierende Bohrungen in den Trägern und den Schenkeln des Verbindungselements durchsetzen, fixiert werden.

Weitere bekannte Trägerverbindungen sind in der Weise aufgebaut, daß an den Enden der Träger Gewindeschrauben angeordnet sind, wobei mehrere Träger mittels einer eine Mehrzahl von Gewindebohrungen aufweisenden Verbindungseinheit miteinander verbunden werden. Darüber hinaus ist bekannt, an den Enden der Träger Gewindebohrungen vorzusehen, in welche an der Verbindungseinheit angeordnete Gewindebolzen eingeschraubt werden.

Ferner sind Trägerverbindungen bekannt, bei welchen mehrere Träger mittels Stiften miteinander verbunden werden.

Die aus der US-A-3 786 612 bekannten Trägerverbindung besitzt den Nachteil, daß abgesehen von dem Längenausgleich die Lage der Träger zueinander nicht verändert werden kann, d.h. daß die Gestaltungsmöglichkeiten sehr gering sind. Die bekannte Trägerverbindung besitzt somit eine nur sehr geringe Flexibilität bei der Verwendung.

Bei den weiteren bekannten Trägerverbindungen ist es von Nachteil, daß der Aufwand zur Montage der Trägerverbindung sehr hoch ist. Dies hat entsprechend hohe Montagekosten zur Folge, was insbesondere bei Messeständen, welche häufig auf- und abgebaut werden, von spürbarem Nachteil ist. Darüber hinaus müssen die einzelnen Träger exakt auf die geplante Trägerkonstruktion abgestimmt sein, damit sie mit ihren Anschlußenden an der jeweiligen Verbindungseinheit anliegen, ohne daß dabei ein Längenausgleich möglich ist. Schließlich gestatten auch die weiteren bekannten Trägerverbindungen nur eine begrenzte Anzahl von unterschiedlichen Winkelstellungen der Träger zueinander.

Der Erfindung liegt die Aufgabe zugrunde, eine gattungsgemäße Trägerverbindung zu schaffen, welche eine rasche, problemlose und kostengünstige Montage gestattet. Darüber hinaus soll die Flexibilität bei der Gestaltung von Trägerkonstruktionen erhöht werden; insbesondere soll eine leichte Verstellung des Winkels zwischen zwei Trägern einer Trägerverbindung möglich sein. Schließlich soll das höhere Maß an Gestaltungsmöglichkeiten nicht zu einer Erhöhung der Anzahl der dazu erforderlichen Einzelteile führen.

Erfindungsgemäß wird die Aufgabe dadurch gelöst, daß die teleskopartig zusammenwirkenden Abschnitte der Träger und des Verbindungselements/der Verbindungselemente stangen- oder rohrartig mit kreisförmigem Querschnitt ausgebildet sind, so daß die Träger bezüglich ihrer Achse und bezüglich des Verbindungselements/der Verbindungselemente verdreht bzw. verdrillt werden können. Unter teleskopartigem Zusammenwirken des Verbindungselementes mit den Endabschnitten der zu verbindenden Träger ist im Sinne der vorliegenden Anmeldung zu verstehen, daß das Verbindungselement und die mit diesem bzw. durch dieses verbundenen Träger in Längsrichtung des jeweiligen Trägers zueinander verschoben werden können. Dabei ist es gleichermaßen möglich, daß das Verbindungselement in einem Hohlraum des Trägers aufgenommen wird oder daß das Verbindungselement rohrartig ausgeführt ist und den gesamten Endabschnitt des Trägers oder einen entsprechend ausgebildeten Teil davon fixierend umgreift. Die Montage der Trägerverbindung erfolgt durch axiales Zusammenstecken des Verbindungselements und der Träger und erfordert auf diese Weise nur einen äußerst geringen Aufwand. Darüber hinaus ist durch das teleskopartige Zusammenwirken zwischen den Verbindungselementen und den Trägern ein begrenzter Längenausgleich möglich, so daß auch mit Trägern gleicher Länge innerhalb gewisser Grenzen verschieden große Entfernungen zwischen zwei Verbindungspunkten überbrückt werden können.

Auch dann, wenn die Träger aus Stabilitätsgründen als Dreiecks- oder Vierecksträger ausgebildet und dementsprechend drei oder vier Verbindungselemente, deren Verbindungsabschnitte jeweils miteinander den gleichen Winkel einschließen, vorgesehen sind, ist bei der so gebildeten Eckverbindung beispielsweise möglich, daß wenn-der eine Träger senkrecht angeordnet ist einen Mast bildet, während der zweite Träger horizontal-angeordnet ist, sich der horizontal angeordnete zweite Träger auch bei feststehendem ersten Träger unter Verdrillung um seine Längsachse in jede beliebige Richtung innerhalb einer horizontalen Ebene verschwenken läßt; darüber hinaus ist durch die teleskopartige Aufnahme der Verbindungselemente in dem senkrechten Träger eine entsprechende Einstellung der Höhenlage der horizontalen Ebene, in welcher der horizontale Träger verläuft, möglich.

Bei einer bevorzugten Ausführungsform der erfindungsgemäßen Trägerverbindung ist vorgesehen, daß als Träger Fachwerkträger mit rohr- oder stangenartigen Gurten verwendet werden, wobei die Zahl der Verbindungselemente und der Gurte gleich ist. Besonders bevorzugt werden dabei Fachwerkträger mit rohrartigen Gurten verwendet, wobei jedes Verbindungselement wenigstens zwei stangenartige Verbindungsabschnitte aufweist, welche in rohrartigen Endabschnitten von zu verbindenden Gurten aufgenommen sind. Bei einer derartigen Gestaltung der Trägerverbindung ist diese trotz des besonders hohen Maßes an Flexibilität ausreichend kompakt aber doch optisch unaufdringlich, was u.a. dem Bedürfnis nach möglichst leicht wirkenden Messestandgestaltungen entgegenkommt. Es ist geradezu ein äußeres Kennzeichen des erfindungsgemäßen Verbindungselements, daß es im Verbindungsbereich den Durchblick frei gibt, d.h. ein direkter Anschluß der zu verbindenden Träger ist nicht vorgesehen.

Neben geraden Verbindungselementen finden bevorzugt einstückige, gebogene Verbindungselemente, deren Verbindungsabschnitte gegeneinander abgewinkelt sind, Verwendung. Alternativ dazu können die Verbindungselemente auch ein Gelenk enthalten, welches bevorzugt zwei geradlinige Teilabschnitte miteinander verbindet. Derartige abgewinkelte Verbindungselemente gestatten die Gestaltung von räumlichen Tragkonstruktionen. Dem gleichen Ziel dienen Verbindungselemente, welche mindestens drei Verbindungsabschnitte besitzen, die in verschiedene Raumrichtungen weisen.

Um die Stabilität der Tragkonstruktion zu erhöhen, ist es von Vorteil, wenn die Fachwerkträger in ihrer Position bezüglich der Verbindungselemente fixiert werden können. Dabei ist es einerseits möglich, die Fachwerkträger beispielsweise mittels eines Klemmechanismus' in jeder beliebigen Position bezüglich der Verbindungselemente zu fixieren; dies kann beispielsweise mittels je einer Überwurfmutter an geschlitzten Endabschnitten rohrartiger Gurte von Fachwerkträgern erfolgen. Der Vorteil der stufenlosen Positionierung liegt in dem besonders hohen Maß an Flexibilität bei der Gestaltung der gesamten Tragkonstruktion.

Bei einer anderen, besonders bevorzugten Ausführungsform ist vorgesehen, daß die Verbindungselemente an ihren Verbindungsabschnitten Eindrehungen oder Bohrungen und jeder Gurt eines Fachwerkträgers an den der Verbindung dienenden Endabschnitten Einfräsungen oder Bohrungen besitzt, wobei die Fixierung der Gurte gegenüber den Verbindungselementen mittels in den Einfräsungen oder Bohrungen aufgenommener Klammern oder Stifte erfolgt. Als Klammern eignen sich besonders gut die bekannten sogenannten "Segerringe". Diese Form der Fixierung bedarf nur einer geringen Bearbeitung der vorgefertigten Teile der Trägerverbindung und ist somit besonders kostengünstig herstellbar; darüber hinaus ist der Zeitaufwand bei der Montage minimal.

Die Flexibilität bei der Gestaltung von Tragkonstruktionen aus derartigen Trägern läßt sich noch dadurch erhöhen, daß an jedem Verbindungsabschnitt der Verbindungselemente mehrere gegeneinander beabstandete Eindrehungen oder Bohrungen vorgesehen sind, wodurch sich die Anzahl der möglichen fixierten Positionen zwischen den Trägern und dem Verbindungselement entsprechend erhöht. Eine Fixierung der Träger und der Verbindungselemente zumindest in einer Richtung kann ferner dadurch erfolgen, daß der jeweils zwischen den Verbindungsabschnitten liegende Innenabschnitt der Verbindungselemente einen größeren Querschnitt besitzt als die Verbindungsabschnitte selbst, wobei der Innenabschnitt von den Verbindungsabschnitten jeweils durch Absätze getrennt ist; dabei besitzt der Innenabschnitt bevorzugt einen Außenquerschnitt, der demjenigen der Gurte der Fachwerkträger entspricht, so daß zwischen den Fachwerkträgern und dem Verbindungselement ein glatter Übergang entsteht.

Bei einer weiteren, besonders bevorzugten Ausführungsform der erfindungsgemäßen Trägerverbindung sind mindestens zwei Verbindungselemente vorgesehen, wobei die Träger an ihren zu verbindenden Endabschnitten jeweils ebensoviele zueinander parallele rohr- oder stangenartige Aufnahmen für die Verbindungselemente und für ein teleskopartiges Zusammenwirken mit diesen besitzen. Durch die Verwendung von mehreren Verbindungselementen läßt sich die Stabilität der neuerungsgemäßen Trägerverbindung entsprechend erhöhen, ohne daß die Flexibilität bei der Gestaltung einer Tragkonstruktion beeinträchtigt wird. Dabei können Träger beliebiger Gestaltung miteinander verbunden werden, wobei Dreiecks- oder Vierecksträger mit rohrartigen Gurten besonders bevorzugt werden. Die Gurte bilden dabei die Aufnahmen für die Verbindungsabschnitte von drei bzw. vier Verbindungselementen. Derartige Dreiecks- oder Vierecksträger besitzen beim geringem Gewicht eine hohe Stabilität und sind darüber hinaus als handelsübliche Ware entsprechend kostengünstig. Indem die rohrartigen Gurte der Träger ohne weitere Bearbeitungsschritte als Aufnahmen für die Verbindungsabschnitte der Verbindungselemente dienen können, ist der Fertigungsaufwand zur Herstellung einer derartigen Trägerverbindung minimal.

Eine besonders stabile aber dennoch verschwenkbare Eckverbindung zweier Dreiecks- bzw. Vierecksträger besitzt dabei drei bzw. vier Verbindungselemente, deren Verbindungsabschnitte jeweils miteinander den gleichen Winkel bilden. Wird bei einer derartigen Eckverbindung beispielsweise der eine Träger senkrecht angeordnet und bildet einen Mast, während der zweite Träger horizontal angeordnet ist, so läßt sich der horizontal angeordnete zweite Träger auch bei feststehendem ersten Träger in jede beliebige Richtung innerhalb einer horizontalen Ebene verschwenken; darüber hinaus ist durch die teleskopartige Aufnahme der Verbindungselemente in dem senkrechten Träger eine entsprechende Einstellung der Höhenlage der horizontalen Ebene, in welcher der horizontale Träger verläuft, möglich.

Die Verbindungselemente können ferner Abzweigungen besitzen, insbesondere als T-Stücke ausgebildet sein. Dadurch ist die Verbindung von drei Trägern in einem Knotenpunkt möglich. Auch eine derartige Abzweigungs-Verbindung ist durch einfaches Stecken ohne Werkzeug rasch montierbar, wobei durch die teleskopartige Verbindung zwischen den Verbindungselementen und den Trägern zusätzliche Variationsmöglichkeiten geschaffen und mögliche Fertigungstoleranzen ausgeglichen werden. In gleicher Weise sind zur Verbindung von vier Trägern als X-Stücke ausgebildete Verbindungsstücke und zur Verbindung von fünf und mehr Trägern in einem Knotenpunkt Verbindungselemente mit fünf bzw. mehr Verbindungsabschnitten verwendbar.

Nach einer besonders variablen und bei der Montage flexiblen Ausführungsform ist vorgesehen, daß die Verbindungsabschnitte die Enden eines geradlinigen Innenabschnittes bilden und daß der Innenabschnitt in zwei Teilabschnitte geteilt ist, welche über ein Gelenk miteinander verbunden sind. Hierdurch kann die Verbindung für nahezu beliebige Winkellagen der verbundenen Träger verwirklicht werden, während der vorgefertigte bogenförmige Innenabschnitt jeweils nur einen bestimmten Winkel ermöglicht.

Bei vorgefertigten Verbindungselementen besitzen die stangenförmigen Verbindungsabschnitte wiederum bevorzugt mehrere zueinander beabstandete Eindrehungen, wodurch die Gurte der Träger in verschiedenen Positionen fixiert werden können. Durch die Fixierung der Verbindungselemente bezüglich der Endabschnitte der Gurte der miteinander verbundenen Dreiecks- bzw. Vierecksträger wird die oben beschriebene Verschwenkbarkeit der beiden Träger einer Eckverbindung zueinander unterbunden, wodurch eine hohe Stabilität der fertigen Trägerkonstruktionen erzielt wird.

Im folgenden werden verschiedene Ausführungsbeispiele der neuerungsgemäßen Trägerverbindung anhand der Zeichnung näher erläutert. Es zeigt
Fig. 1 eine isometrische Ansicht einer Eckverbindung zweier Dreiecksträger mit gebogenen Verbindungselementen,
Fig. 2 eine isometrische Ansicht einer T-Verbindung dreier Dreiecksträger,
Fig. 3 einen Endabschnitt eines Fachwerkträgers mit einem gebogenen Verbindungselement,
Fig. 4 eine Ausführungsform des Verbindungselements als T-Stück und
Fig. 5 eine isonometrische Ansicht einer Eckverbindung zweier Dreiecksträger, mit gelenkigen Verbindungselementen.

Gemäß Fig. 1 sind zwei Dreiecksträger A, B miteinander verbunden, wobei die Längsachsen a, b der beiden Träger sich unter dem Winkel α von 90° schneiden. Die Dreiecksträger bestehen jeweils aus drei rohrartigen Gurten 1, von denen jeweils zwei in bekannter Weise mit einer Zick-Zack-Verstrebung 2 miteinander verbunden sind, so daß eine Art Fachwerkträger entsteht, welcher eine hohe Steifigkeit aufweist.

Zur Verbindung der beiden Dreiecksträger A, B miteinander sind drei Verbindungselemente 3 vorhanden, welche aus abgewinkelten Stangen 4 bestehen. Entsprechend dem Winkel α, in welchem die Dreiecksträger A, B zueinander stehen, schließen auch die Schenkel 4a, 4b jeder abgewinkelten Stange 4 einen Winkel von 90° ein. Der Außendurchmesser d₁ der abgewinkelten Stangen 4 ist dabei geringfügig kleiner als der Innendurchmesser der rohrartigen Gurte 1 der Dreiecksträger A, B. Dadurch wird eine leichtgängige Verschiebbarkeit der Verbindungselemente 3 in den rohrartigen Gurten 1 sichergestellt. Die Montage der Trägerverbindung kann somit ohne Werkzeuge erfolgen.

Die in Fig. 1 dargestellte Trägerverbindung gestattet es, daß der horizontale Träger A in einer horizontalen Ebene um die Achse b des senkrechten Trägers B geschwenkt werden kann, wie es durch den Pfeil X angedeutet ist. Dabei erfolgt gleichzeitig mit dem Verschwenken des Trägers A ein Verdrehen desselben bezüglich seiner Längsachse a, wie es durch den Pfeil Y angedeutet ist; zugleich verändert sich die Position der Schenkel der Verbindungselemente 3 bezüglich der rohrartigen Gurte 1 der beiden Dreiecksträger A und B, d.h. jene werden teilweise aus diesen geringfügig herausgezogen, anderenteils geringfügig in diese hineingeschoben. Eine derartige Verschwenkbarkeit ist in gleicher Weise bei Trägerverbindungen möglich, bei denen der Winkel α zwischen den zu verbindenden Trägern A und B von 90° verschieden ist.

Fig. 2 zeigt die Verbindung dreier Dreiecksträger C, D und E, wobei die beiden Träger C und D zueinander in Verlängerung stehen und der Träger E einen Abzweig bildet. Die drei Träger C, D und E sind mittels dreier als T-Stücke 5 ausgebildeter Verbindungselemente miteinander verbunden. Die Schenkel 5c, 5d und 5e der T-Stücke 5 sind in gleicher Weise, wie dies für die Eckverbindung gemäß Fig. 1 beschrieben wurde, in den rohrartigen Gurten 1 der Dreiecksträger C, D und E aufgenommen. Bei dieser Trägerverbindung ist in gleicher Weise, wie dies in Zusammenhang mit Fig. 1 beschrieben wurde, ein gemeinsames Verschwenken der beiden Träger C und D bezüglich der Achse e des senkrechten Trägers E möglich; unter gleichzeitiger gemeinsamer Drehung der beiden horizontalen Träger C und D um ihre gemeinsame Achse kann diese dadurch nahezu beliebig innerhalb einer horizontalen Ebene ausgerichtet werden.

Ersichtlich wird die Verschwenkbewegung nur dadurch begrenzt, daß bei gewissen Positionen senkrechte Schenkel 5e und waagerechte Schenkel 5c bzw. 5d der T-Stücke 5 aneinanderstoßen. Der Winkel, um den ein Verschwenken der horizontalen Träger C, D um die Achse e des vertikalen Trägers E möglich ist, läßt sich dadurch erhöhen, daß bei der Anordnung gemäß Fig. 2 zwei T-Stücke 5 durch abgewinkelte Verbindungselemente, z.B. wie in Fig. 1 gezeigt, ersetzt werden, von denen eines den Träger C mit dem Träger E und das andere den Träger D mit dem Träger E verbindet.

Fig. 3 zeigt eine Möglichkeit der Verbindung eines rohrartigen Trägers 6 bzw. eines einzelnen Gurtes eines Fachwerkträgers, wie z.B. in den Fig. 1, 2 und 5 gezeigt, mit einem gebogenden Verbindungselementes 3. Das als 90°-Winkel ausgebildete Verbindungselement weist an seinem Verbindungsabschnitt 7, d.h. an dem Bereich, welcher zur Aufnahme in dem rohrartigen Träger 6 vorgesehen ist, drei Eindrehungen 8 auf. Der rohrartige Träger 6 besitzt zwei einander gegenüberliegende Einfräsungen 9. Die Breite der Einfräsungen 9 und der Eindrehungen 8 sowie deren Tiefe ist dabei in bekannter Weise auf die Abmessungen einer die Fixierung bewirkenden Klammer in Art eines bekannten, sog. Segerringes abgestimmt.

Fig. 4 zeigt ein T-förmiges Verbindungselement 3, welches in seinen Verbindungsabschnitten 7 und in dem zwischen den Verbindungsabschnitten liegenden Bereich unterschiedliche Durchmesser besitzt. Die Verbindungsabschnitte, welche in den rohrartigen Trägern 6 aufgenommen werden sollen, besitzen dabei den Außendurchmesser d₁, welcher geringfügig kleiner ist als der Innendurchmesser der rohrartigen Träger 6. An jeweils einem Absatz 11 erweitert sich der Durchmesser jedes der Schenkel des Verbindungselementes 3 auf den Durchmesser d₂, welcher dem Außendurchmesser der rohrartigen Träger 6 entspricht. Die Absätze 11 bilden dabei Anschläge für die Enden der Träger 6 und definieren so deren Stellung zueinander und bezüglich des Verbindungselementes 3.

Fig. 5 zeigt eine Verbindung zweier Dreiecksträger A, B in Art der Fig. 1. Statt der dort verwendeten gebogenen Verbindungselemente 3 sind hier gelenkige Verbindungselemente vorgesehen, welche jeweils aus geradlinigen Stangenabschnitten 12 bestehen, die mittels eines Gelenks 13 miteinander verbunden sind. Auch hier kommt eine Fixierung der Verbindungselemente in den rohrförmigen Gurten 1, wie in Fig. 3 gezeigt, infrage. Die Gelenke 13 erlauben das Einstellen jedes beliebigen Winkels zwischen den beiden Dreiecksträgern A, B, wobei die Winkelverstellung durch eine unterschiedliche Einschubtiefe der Stangenabschnitte 12 in die Gurte 1 ermöglicht wird.

## Patentansprüche

1. Trägerverbindung bestehend aus mindestens zwei Trägern und einer Verbindungseinheit, wobei die Verbindungseinheit aus mindestens einem Verbindungselement (3) besteht, welches mit den Endabschnitten der zu verbindenden Träger (A, B; C, D, E; 6) teleskopartig zusammenwirkt,
dadurch gekennzeichnet,
daß die teleskopartig zusammenwirkenden Abschnitte der Träger und des Verbindungselements/der Verbin, dungselemente stangen- oder rohrartig mit kreisförmigem Querschnitt ausgebildet sind, so daß die Träger bezüglich ihrer Achse und bezüglich des Verbindungselements/der Verbindungselemente verdreht bzw. verdrillt werden können.

2. Trägerverbindung nach Anspruch 1,
dadurch gekennzeichnet,
daß als Träger Fachwerkträger mit rohr- oder stangenartigen Gurten (1) vorgesehen sind und daß die Zahl der Verbindungselemente (3) und der Gurte (1) gleich ist.

3. Trägerverbindung nach Anspruch 2,
dadurch gekennzeichnet,
daß jedes Verbindungselement (3) wenigstens zwei stangenartige Verbindungsabschnitte aufweist, welche in rohrartigen Endabschnitten von zu verbindenden Gurten (1) aufgenommen sind.

4. Trägerverbindung nach Anspruch 3,
dadurch gekennzeichnet,
daß die Verbindungsabschnitte (7) des Verbindungselements (3) gegeneinander abgewinkelt sind.

5. Trägerverbindung nach Anspruch 3,
dadurch gekennzeichnet,
daß das Verbindungselement (3) drei Verbindungsabschnitte (7) besitzt, die in verschiedene Raumrichtungen weisen.

6. Trägerverbindung nach Anspruch 2,
dadurch gekennzeichnet,
daß zur Festlegung der Position der Gurte (1) gegenüber dem Verbindungselement (3) eine Fixierung vorgesehen ist.

7. Trägerverbindung nach Anspruch 6,
dadurch gekennzeichnet,
daß das Verbindungselement (3) an seinen Verbindungsabschnitten (7) Eindrehungen (8) oder Bohrungen und jeder Gurt (1) an seinem der Verbindung dienenden Endabschnitt Einfräsungen (9) oder Bohrungen besitzt und daß die Fixierung der Gurte (1) gegenüber dem Verbindungselement (3) mittels in den Einfräsungen (9) oder Bohrungen aufgenommener Klammern (10) oder Stifte erfolgt.

8. Trägerverbindung nach Anspruch 7,
dadurch gekennzeichnet,
daß das Verbindungselement (3) an jedem Verbindungsabschnitt (7) mehrere gegeneinander beabstandete Eindrehungen (8) oder Bohrungen besitzt.

9. Trägerverbindung nach Anspruch 3,
dadurch gekennzeichnet,
daß der Außenquerschnitt des zwischen den Verbindungsabschnitten (7) liegenden Innenabschnitts des Verbindungselements (3) demjenigen der Gurte (1) entspricht und daß die Verbindungsabschnitte (7) jeweils über einen eine Anschlagfläche bildenden Absatz (11) in den anschließenden Innenabschnitt übergehen.

10. Trägerverbindung nach Anspruch 1,
dadurch gekennzeichnet,
daß mindestens zwei Verbindungselemente (3) vorgesehen sind und daß die Träger (A, B; C, D, E) an ihren zu verbindenden Endabschnitten jeweils ebensoviele zueinander parallele rohr- oder stangenartige Aufnahmen für die Verbindungselemente (3) besitzen.

11. Trägerverbindung nach Anspruch 10,
dadurch gekennzeichnet,
daß als Träger Dreiecks- oder Vierecksträger mit rohrartigen Gurten (1) vorgesehen sind, wobei die Endabschnitte der Gurte (1) die Aufnahmen für die Verbindungsabschnitte (7) von drei bzw. vier Verbindungselementen (3) bilden.

12. Trägerverbindung nach Anspruch 11,
dadurch gekennzeichnet,
daß zwei Träger (A, B) vorgesehen sind und daß sämtliche Verbindungselemente (3) zwei Verbindungsabschnitte (7) aufweisen, welche miteinander den gleichen Winkel bilden.

13. Trägerverbindung nach Anspruch 4 oder Anspruch 12,
dadurch gekennzeichnet,
daß die Verbindungsabschnitte (7) die Endabschnitte eines bogenförmigen Innenabschnitts bilden.

14. Trägerverbindung nach Anspruch 4 oder Anspruch 12,
dadurch gekennzeichnet,
daß die Verbindungsabschnitte (7) die Endabschnitte eines geradlinigen Innenabschnittes bilden und daß der Innenabschnitt in zwei Teilabschnitte geteilt ist, welche über ein Gelenk (13) miteinander verbunden sind.

15. Trägerverbindung nach Anspruch 11,
dadurch gekennzeichnet,
daß drei Träger (C, D, E) vorgesehen sind und daß mindestens eines der Verbindungselemente (3) als T-Stück (5) ausgebildet ist.

16. Trägerverbindung nach Anspruch 15,
dadurch gekennzeichnet,
daß drei Dreiecksträger vorgesehen sind, welche mittels dreier als T-Stücke (5) ausgebildeter Verbindungselemente (3) verbunden sind.

17. Trägerverbindung nach Anspruch 11,
dadurch gekennzeichnet,
daß vier Träger vorgesehen sind und daß mindestens eines der Verbindungsstücke als X-Stück ausgebildet ist.

## Claims

1. Support connection consisting of at least two supports and one connecting unit, the connecting unit consisting of at least one connecting element (3), which cooperates telescopically with the end sections of the supports (A, B; C, D, E; 6) to be connected, characterised in that the telescopically cooperating sections of the supports and of the connecting element(s) are constructed in the shape of rods or tubes with a circular cross-section, so that the supports can be rotated or twisted with regard to their axis and with regard to the connecting element(s).

2. Support connection according to Claim 1, characterised in that as the supports lattice supports with tube or rod-shaped chords (1) are provided and that the number of connecting elements (3) and of chords (1) is the same.

3. Support connection according to Claim 2, characterised in that each connecting element (3) comprises at least two rod-shaped connecting sections, which are received in tubular end sections of chords (1) to be connected.

4. Support connection according to Claim 3, characterised in that the connecting sections (7) of the connecting element (3) are bent in opposite directions.

5. Support connection according to Claim 3, characterised in that the connecting element (3) comprises three connecting sections (7), which point in different spatial directions.

6. Support connection according to Claim 2, characterised in that a fixing is provided for fixing the position of the chords (1) with respect to the connecting element (3).

7. Support connection according to Claim 6, characterised in that on its connecting sections (7), the connecting element (3) comprises recesses (8) or bores and on its end section serving for the connection, each chord (1) comprises milled recesses (9) or bores and that the fixing of the chords (1) with respect to the connecting element (3) takes place by means of clips (10) or pins received in the milled recesses (9) or bores.

8. Support connection according to Claim 7, characterised in that on each connecting section (7), the connecting element (3) comprises a plurality of recesses (8) or bores spaced apart.

9. Support connection according to Claim 3, characterised in that the outer cross-section of the inner section of the connecting element (3) lying between the connecting sections (7) corresponds to that of the chords (1) and that the connecting sections(7) pass respectively into the adjoining inner section by way of a shoulder (11) forming a stop face.

10. Support connection according to Claim 1, characterised in that at least two connecting elements (3) are provided and that on their end sections to be connected, the supports (A, B; C, D, E) comprise respectively just as many tube-shaped or rod-shaped holders for the connecting elements (3), which holders are parallel to each other.

11. Support connection according to Claim 10, characterised in that as supports, triangular or rectangular supports with tube-shaped chords (1) are provided, the end sections of the chords (1) forming the holders for the connecting sections (7) of three or four connecting elements (3).

12. Support connection according to Claim 11, characterised in that two supports (A, B) are provided and that all the connecting elements (3) comprise two connecting sections (7), which form the same angle with each other.

13. Support connection according to Claim 4 or Claim 12, characterised in that the connecting sections (7) form the end sections of a curved inner section.

14. Support connection according to Claim 4 or Claim 12, characterised in that the connecting sections (7) form the end sections of a rectilinear inner section and that the inner section is divided into two partial sections, which are connected to each other by way of a joint (13).

15. Support connection according to Claim 11, characterised in that three supports (C, D, E) are provided and that at least one of the connecting elements (3) is constructed as a T-piece (5).

16. Support connection according to Claim 15, characterised in that three triangular supports are provided, which are connected by means of three connecting elements (3) constructed as T-pieces (5).

17. Support connection according to Claim 11, characterised in that four supports are provided and that at least one of the connecting pieces is constructed as an X-piece.

## Revendications

1. Assemblage pour poutres composé d'au moins deux poutres et d'une unité de liaison, cette unité de liaison se composant au moins d'un élément de liaison (3) qui coopère de manière télescopique avec les segments terminaux des poutres à assembler (A, B; C, D, E; 6), caractérisé en ce que les segments des poutres et de l'élément de liaison / des éléments de liaison coopérant de manière télescopique sont réalisés en forme de barre ou de tube de section circulaire, si bien que les poutres peuvent être tordues ou torsadées par rapport à leur axe et par rapport à l'élément de liaison / aux éléments de liaison.

2. Assemblage pour poutres selon la revendication 1, caractérisé en ce que les poutres prévues sont des poutres en treillis dotées de membrures (1) en forme de tube ou de barre, et en ce que le nombre d'éléments de liaison (3) est égal au nombre de membrures (1).

3. Assemblage pour poutres selon la revendication 2, caractérisé en ce que chaque élément de liaison (3) présente au moins deux segments de liaison en forme de barre qui s'emboîtent dans des segments terminaux en forme de tube de membrures (1) à assembler.

4. Assemblage pour poutres selon la revendication 3, caractérisé en ce que les segments de liaison (7) de l'élément de liaison (3) sont coudés l'un vers l'autre.

5. Assemblage pour poutres selon la revendication 3, caractérisé en ce que l'élément de liaison (3) possède trois segments de liaison (7) orientés dans des directions différentes dans l'espace.

6. Assemblage pour poutres selon la revendication 2, caractérisé en ce qu'une fixation est prévue pour assujettir la position de la membrure (1) par rapport à l'élément de fixation (3).

7. Assemblage pour poutres selon la revendication 6, caractérisé en ce que l'élément de liaison (3) est doté d'encoches (8) ou de forures à ses segments de liaison (7) et chaque membrure (1) présente des fraisures (9) ou des forures sur son segment terminal servant à assembler, et en ce que la fixation des membrures (1) par rapport à l'élément de liaison (3) est réalisée à l'aide de brides de fixation (10) ou de broches venant se loger dans les fraisures (9) ou les forures.

8. Assemblage pour poutres selon la revendication 7, caractérisé en ce que l'élément de liaison (3) est doté à chacun des segments de liaison (7) de plusieurs encoches (8) ou forures distantes les unes des autres.

9. Assemblage pour poutres selon la revendication 3, caractérisé en ce que la section transversale extérieure du segment intérieur de l'élément de liaison (3) qui se situe entre les segments de liaison (7) correspond à celle des membrures (1), et en ce que les segments de liaison (7) s'emboîtent chaque fois dans le segment intérieur suivant par l'intermédiaire d'un talon (11) formant une surface d'arrêt.

10. Assemblage pour poutres selon la revendication 1, caractérisé en ce que au moins deux éléments de liaison (3) sont prévus, et en ce que les poutres (A, B, C, D, E) présentent chaque fois sur leurs segments terminaux à assembler autant de logements parallèles les uns par rapport aux autres en forme de tube ou de barre pour les éléments de liaison (3).

11. Assemblage pour poutres selon la revendication 10, caractérisé en ce que les poutres prévues sont des poutres triangulaires ou carrées dotées de membrures (1) en forme de tube, les segments terminaux des membrures (1) formant les logements pour les segments de liaison (7) de trois ou quatre éléments de liaison (3).

12. Assemblage pour poutres selon la revendication 11, caractérisé en ce que deux poutres (A, B) sont prévues, et en ce que tous les éléments de liaison (3) présentent deux segments de liaison (7) formant ensemble le même coude.

13. Assemblage pour poutres selon la revendication 4 ou 12, caractérisé en ce que les segments de liaison (7) constituent les segments terminaux d'un segment intérieur en forme d'arc.

14. Assemblage pour poutres selon la revendication 4 ou 12, caractérisé en ce que les segments de liaison (7) constituent les segments terminaux d'un segment intérieur rectiligne, et en ce que le segment intérieur est divisé en deux tronçons assemblés par une articulation (13).

15. Assemblage pour poutres selon la revendication 11, caractérisé en ce que trois poutres (C, D, E) sont prévues, et en ce que au moins un des éléments de liaison (3) est réalisé sous forme de pièce en T (5).

16. Assemblage pour poutres selon la revendication 15, caractérisé en ce que trois poutres triangulaires sont prévues, lesquelles sont assemblées à l'aide de trois éléments de liaison (3) réalisés en forme de pièces en T (5).

17. Assemblage pour poutres selon la revendication 11, caractérisé en ce que quatre poutres sont prévues, et en ce que au moins une des pièces de liaison est réalisée en forme de pièce en X.
